# EUROPÄISCHE PATENTSCHRIFT

(11) **EP 2 805 313 B1**
(45) Veröffentlichungstag und Bekanntmachung des Hinweises auf die Patenterteilung: **26.12.2018**
(21) Anmeldenummer: 12809829.0
(22) Anmeldetag: 28.12.2012
(51) Int. Cl.: G08B 13/196

(54) **VERFAHREN UND EINRICHTUNG ZUM BESTIMMEN UND EINSTELLEN EINES DURCH EINE VIDEOKAMERA ZU ÜBERWACHENDEN BEREICHS**
METHOD AND DEVICE FOR DETERMINING AND ADJUSTING AN AREA TO BE MONITORED BY A VIDEO CAMERA
PROCÉDÉ ET DISPOSITIF PERMETTANT DE DÉTERMINER ET DE RÉGLER UNE ZONE À SURVEILLER PAR UNE CAMÉRA VIDÉO

(30) Priorität: 17.01.2012 DE 102012200573
(43) Veröffentlichungstag der Anmeldung: 26.11.2014
(73) Patentinhaber: Robert Bosch GmbH, 70442 Stuttgart (DE)
(72) Erfinder: HOEYNCK, Michael, 30655 Hannover (DE); FLAIG, Alexander, 70499 Stuttgart (DE)
(86) Internationale Anmeldenummer: PCT/EP2012/077011
(87) Internationale Veröffentlichungsnummer: WO 2013/107606

(56) Entgegenhaltungen:
- DE-A1-102006 042 318
- US-A1- 2005 018 879
- US-A1- 2005 270 371
- US-A1- 2008 074 494
- US-A1- 2009 015 670
- US-B1- 6 509 926

## Beschreibung

Die Erfindung betrifft ein Verfahren zum Bestimmen und Einstellen eines durch eine Videokamera zu überwachenden Bereichs. Ferner betrifft die Erfindung eine entsprechende Vorrichtung sowie eine entsprechende Kameraanordnung.

### Stand der Technik

Aus der Druckschrift DE 10 2006 042 318 A1 ist ein Verfahren zum Betreiben mindestens einer Kamera bekannt, bei dem eine Position und Orientierung der mindestens einen Kamera bestimmt wird und zur Bildverarbeitung Informationen über eine, ausgehend von der Position und Orientierung zu beobachtenden Szene, bereitgestellt werden. Position bezieht sich hier auf die translatorischen Koordinaten des Anbringungsortes bzw. Zentrums der Bildaufnahme, Orientierung sind die Raumwinkel, Nick-, Wank- und Rollwinkel, die die Neigung der Kamera in den drei Raumrichtungen beschreibt. Position und Orientierung gemeinsam beschreiben die Pose der Kamera.

Aufgrund eines steigenden Bedürfnisses an Sicherheit werden zunehmend an öffentlichen Orten und im Bereich des Objektschutzes immer mehr Überwachungskameras installiert. Des Öfteren ist diesen Überwachungskameras eine Bildverarbeitung nachgeschaltet, die dazu konfiguriert ist, Bilder der Überwachungskameras automatisch auszuwerten.

Ein Einsatz von Videokameras in der Sicherheitstechnik zur Überwachung von Zäunen, Eingangsbereichen und Zugängen mit dem Ziel eines Schutzes von Eigentum oder zur Gewährleistung der Sicherheit von Personen durch eine im Einzelfall durchgehende Überwachung ist weitestgehend etabliert und zunehmend verbreitet.

Sogenannte Videoüberwachungssysteme umfassen in der Regel mehrere Überwachungskameras, welche auf Überwachungsbereiche zu richten sind. Derartige Videoüberwachungssysteme sind bspw. in Betrieben oder Firmen, aber auch an öffentlichen Plätzen, Kreuzungen, Bahnhöfen oder anderen Gebäuden zu finden. Mit Hilfe derartiger Überwachungssysteme sollen die Überwachungsbereiche gesichert werden und ggf. eine Nachverfolgung von verdächtigen Objekten ermöglicht werden. Dem gegenüber steht die zu schützende Privatsphäre von Personen, welche sich bspw. auch in derartigen videoüberwachten Bereichen befinden. Derzeit ist es üblich, um die Privatsphäre ausreichend respektieren zu können, Überwachungskameras so zu positionieren und zu orientieren, dass nur relevante Überwachungsbereiche beobachtet und aufgenommen werden.

Im Zusammenhang mit einer zunehmenden Verbreitung von Videosystemen in Bahnhöfen, öffentlichen Plätzen und im Außenbereich erwächst zusehends der Wunsch und der konkrete Bedarf, die darin enthaltenen Personen und ggf. Gegenstände in bestimmten Bildbereichen unkenntlich zu machen, bspw. zum Schutz der Privatsphäre oder aus Datenschutzgründen.

Nach gültiger Rechtsprechung ist eine Erhebung personenbezogener Daten in öffentlichen Bereichen an strikte Regularien gebunden. Unter Wahrung des Hausrechts bspw. darf unter bestimmten Voraussetzungen eine Überwachung erfolgen, wenn sich diese nicht auf den öffentlichen Raum, wie bspw. eine Straße oder einen Platz erstreckt. Zu diesem Zwecke gibt es in heutigen Kameras eine Software-Funktion, mit welcher bestimmte Bereiche des Videobildes der Kamera zum Schutz der Privatsphäre von Personen ausgegraut bzw. unkenntlich gemacht werden können. Durch eine Verhinderung einer Aufzeichnung von Bildinformationen in den betreffenden Bereichen wird die Privatsphäre der Person geschützt, die sich im nicht primär zu überwachenden, jedoch von der Kamera erfassten Bildbereich bspw. einer Straße befindet.

Eine derartige Funktion wird in heutigen Kamerasystemen auch als "Privacy Mask" bezeichnet. Bei einer Installation der Kamera insbesondere bei statischen und auch dynamischen (pan-tilt-zoom) Kameras werden unter Kontrolle des entsprechenden Videobildes bestimmte Bereiche oft in Form von Polygonen ausgewählt, welche dann im übermittelten und ggf. aufgezeichneten oder angezeigten Videobild ausgegraut bzw. unkenntlich gemacht werden.

In der Druckschrift DE 10 2008 007 199 A1 wird ein Maskierungsmodul für ein Überwachungssystem beschrieben, wobei das Überwachungssystem mindestens eine Überwachungskamera aufweist und zur Beobachtung von Überwachungsbereichen mit bewegten Objekten geeignet und angeordnet ist. Ferner umfasst das Maskierungsmodul eine Auswahleinrichtung zur Auswahl von Objekten, wobei das Maskierungsmodul ausgebildet ist, die Auswahlobjekte maskiert auszugeben, was auf mindestens einen selektierten räumlichen Teilbereich des Überwachungsbereichs begrenzt ist.

Aus der Druckschrift DE 10 2007 029 476 A1 ist eine Bildverarbeitungsvorrichtung zur Schattendetektion bzw. -unterdrückung in einem Kamerabild von einer Beobachtungszene bekannt.

Aus der Druckschrift US 2005/0270371 A1 ist ein Kameraüberwachungssystem bekannt, das eine Kamera und eine damit gekoppelte Recheneinheit aufweist, die dazu ausgebildet ist, einige Bereiche eines von der Kamera aufgenommenen Bilds mit einer Privatspärenmaske unkenntlich zu machen.

In der Druckschrift US 2008/0074494 A1 ist ein Videoüberwachungssystem beschrieben, mit dem ein sich bewegendes Objekt verfolgt werden kann, wobei ein geographisch-räumliches Modell verwendet wird.

Vor dem Hintergrund des zitierten Stands der Technik war es nunmehr eine Aufgabe der vorliegenden Erfindung, die bislang manuell zu definierenden "Privacy Masks" zum Schutz der Privatsphäre zukünftig zumindest teilweise automatisiert berechnen zu können.

### Offenbarung der Erfindung

Zur Lösung dieser Aufgabe wird nunmehr ein Verfahren mit den Merkmalen von Patentanspruch 1 sowie eine Einrichtung mit den Merkmalen von Patentanspruch 5 und eine geeignete Kameraanordnung mit dem Merkmalen von Patentanspruch 7 bereitgestellt.

Erfindungsgemäß wird nunmehr ein Verfahren zum Bestimmen und Einstellen eines durch eine Videokamera zu überwachenden Bereichs bereitgestellt. Dabei wird ein bei Installation und Kalibrierung der Kamera resultierender und von der Kamera erfasster Sichtbereich dadurch auf den zu überwachenden Bereich zugeschnitten, dass Position und Orientierung der Kamera mit georeferenzierten Koordinaten beschrieben werden. Dabei werden die georeferenzierten Koordinaten einer georeferenzierten Karte des zu überwachenden Bereichs entnommen.

Anhand der georeferenzierten Koordinaten der Kamera wird automatisch eine Maske bestimmt, die bei Abbildung auf den Sichtbereich Inhalte des Sichtbereichs außerhalb des zu überwachenden Bereichs maskiert.
Position und Orientierung der Kamera werden bspw. durch eine entsprechende 3D Kamera-Pose definiert. Eine Pose entspricht dabei einer Kombination von Position und Orientierung der Kamera im dreidimensionalen Raum.
In vorteilhafter Weise wird bei dem Verfahren über eine Programmierschnittstelle (API, Application Programming Interface) netzwerkbasiert auf eine Datenbank zugegriffen, die Daten der georeferenzierten Karte enthält. Es ist denkbar, Google-Map API ® zu verwenden.
Es ist denkbar, dass die Maske auf Grundlage von unter geometrischen Annahmen berechneten Sichtstrahlen der Kamera berechnet wird.
Mit Hilfe der Maske werden die Inhalte des Sichtbereichs außerhalb des zu überwachenden Bereichs ausgegraut und/oder entfernt und/oder ausgeblendet.

Gemäß einer möglichen Ausführungsphase des erfindungsgemäßen Verfahrens wird das Einstellen des durch die Videokamera zu überwachenden Bereichs nach einer initialen Installation und Kalibrierung voll automatisch durchgeführt.
Ferner betrifft die vorliegende Erfindung eine Einrichtung für eine Kameraanordnung mit mindestens einer Kamera, wobei die Einrichtung mindestens ein Modul aufweist, das Zugriff auf eine georeferenzierte Karte hat und dazu konfiguriert ist, Position und Orientierung der Kamera mittels georeferenzierten Koordinaten zu beschreiben.
Dabei ist es denkbar, dass die Einrichtung ferner eine Recheneinheit aufweist, die dazu konfiguriert ist, anhand der georeferenzierten Koordinaten automatisch eine Maske zu bestimmen, die bei Abbildung auf einen von der Kamera erfassten Sichtbereich Inhalte des Sichtbereichs außerhalb eines definierten, zu überwachenden Bereichs maskiert.

Ferner betrifft die vorliegende Erfindung die Verwendung eines erfindungsgemäßen Verfahrens und/oder einer erfindungsgemäßen Kameraanordnung für bzw. in einem Videoüberwachungssystem.

Weitere Vorteile und Ausgestaltungen der Erfindung ergeben sich aus der Beschreibung und den beiliegenden Zeichnungen.

Es versteht sich, dass die voranstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Kurze Beschreibung der Zeichnungen
- Figur 1: zeigt eine Ausführungsform einer erfindungsgemäßen Kameraanordnung in schematischer Darstellung.
- Figur 2: zeigt eine weitere Ausführungsform einer erfindungsgemäßen Kamera-anordnung in schematischer Darstellung.

Die in Figur 1 in schematischer Darstellung gezeigte Ausführungsform einer erfindungsgemäßen Kameraanordnung 1 weist eine Kamera 2 auf, die ein erstes Modul 4 zur Aufnahme und Digitalisierung von Bildern eines durch die Kamera 2 zu überwachenden Bereichs aufweist. Ein weiteres Modul 6 dient dazu, Bilder der Kamera auszuwerten und bewegte Objekte zu detektieren. Ferner weist die Kamera 2 ein weiteres Modul 8 auf, welches über eine drahtlose oder drahtgebundene Schnittstelle 10 eine Verbindung zu einem externen Speicher bzw. zum Internet 11 hat, worüber das Modul 8 Zugriff auf eine georeferenzierte Karte hat. Die georeferenzierte Karte kann demnach entweder in einem externen Speicher hinterlegt oder bspw. von einem externen Server über das Internet 11 abrufbar sein. Die Schnittstelle kann über ein sogenanntes Transmission Control Protocol-Internet Protocol (TCP-IP) realisiert sein. Es können jedoch auch andere Netzprotokolle, wie bpsw. UDP, eingesetzt werden. Der Zugriff auf die georeferenzierte Karte erlaubt es, Position und Orientierung der Kamera 2 mittels georeferenzierter Koordinaten zu beschreiben. Als georeferenzierte Karte kann dabei bspw. Google-Map API ® verwendet werden. Die Beschreibung von Position und Orientierung der Kamera 2 mittels derartiger georeferenzierter Koordinaten ist weltweit eindeutig und erlaubt somit eine klar definierte Aussage über die Position und Orientierung der Kamera 2.

Ferner kann hierüber der zu überwachende Bereich als auch der von der Kamera 2 real erfasste Sichtbereich relativ exakt mittels der georeferenzierten Karte bestimmt werden, so dass mittels eines weiteren Moduls 12 anhand der georeferenzierten Koordinaten automatisch eine Maske bestimmt werden kann, die bei Abbildung auf einen von der Kamera 2 erfassten Sichtbereich Inhalte des Sichtbereichs außerhalb eines definierten zu überwachenden Bereichs maskiert.

Die vorliegende Ausführungsform der erfindungsgemäßen Einrichtung ist somit in der Kamera 2 angeordnet und integriert und weist zumindest die Module 8 und 12 auf. Mittels der erfindungsgemäßen Einrichtung ist es, wie voranstehend beschrieben, möglich, den von der Kamera 2 erfassten Sichtbereich aus Gründen des Schutzes der Privatsphäre unter Verwendung der Position und Orientierung der Kamera, d. h. einer 3D Kamera Pose, und Heranziehen georeferenzierter Karten, aktiv auf den definierten zu überwachenden Bereich einzuschränken, so dass Inhalte außerhalb des definierten zu überwachenden Bereichs maskiert, bspw. ausgeblendet oder ausgegraut werden können.

Ein wesentlicher Punkt ist, dass die Position und Orientierung der Kamera nicht wie bisher auf ein Gebäude bzw. Grundstück, an welchem sie installiert ist, selbst, sondern auf geografische Koordinaten abgebildet wird. Durch Berücksichtigung der georeferenzierten Koordinaten der Kamera 2 kann davon ausgehend der zu überwachende Bereich, wie bspw. ein definiertes Grundstück oder ein darüber hinausgehender akzeptabler Überwachungsbereich, bspw. bis zur Straße oder einen Meter in den Straßenraum blickend, definiert werden. Unter geometrischen Annahmen über eine Abbildung von Sichtstrahlen in der Kamera 2 kann dann im von der Kamera erfassten Sichtbereich automatisch der Bereich ausgegraut bzw. entfernt werden, der sich außerhalb des zu überwachenden Bereichs befindet. Ein derartiger Vorgang kann nach einer initialen Installation und Kalibrierung automatisch durchgeführt werden, und es können dadurch aktiv Bilddaten von vornherein unterdrückt werden.

Bei der Kamerainstallation wird mit Hilfe der erfindungsgemäßen Einrichtung eine Kalibrierung der Kamera unter Berücksichtigung der genannten georeferenzierten Daten erweitert. Ferner ist der definierte zu überwachende Bereich bereits auf einer digitalen, georeferenzierten Karten zu markieren, so dass alle Inhalte außerhalb dieses Bereichs, aber angrenzend an diesen, automatisch aus dem von der Kamera erfassten Sichtbereich herausgenommen werden, sei es in Form einer Ausgrauung oder einer vollkommenen Entfernung.
Dadurch kann ein Videoüberwachungssystem im Außenbereich eine Sicherung der Privatsphäre gewährleisten.
Die erfindungsgemäße Einrichtung muss nicht, wie in Figur 1 dargestellt, zwangsläufig in ein Gehäuse der Kamera 2 integriert sein. Auch eine räumlich getrennte Anordnung der einzelnen Module ist vorstellbar.
Ein Beispiel für eine weitere Ausführungsform einer erfindungsgemäßen Einrichtung ist in Figur 2 dargestellt. Dabei umfasst eine Kameraanordnung 15 eine erste Kamera 20 und eine zweite Kamera 30, die zur Beobachtung eines zu überwachenden Bereichs ausgebildet sind. Außerdem umfasst die Kameraanordnung 15 eine Einrichtung 25 mit mindestens einem Modul 26, das zur Bestimmung der jeweiligen Position und Orientierung der ersten Kamera 20 und der zweiten Kamera 30 ausgebildet ist. Dabei werden die Kameras 20 und 30 jeweilig bezüglich ihrer Position und Orientierung mittels georeferenzierter Koordinaten beschrieben, so dass mittels einer weiteren Recheneinheit 27 anhand der georeferenzierten Koordinaten ggf. eine für die Kameras 20 und 30 gemeinsame Maske automatisch bestimmt werden kann, die bei Abbildung auf einen von den beiden Kameras zusammen erfassten Sichtbereich Inhalte des Sichtbereichs außerhalb eines definierten zu überwachenden Bereichs maskiert.
Eine Kommunikation zum Informationsaustausch erfolgt zwischen der ersten Kamera 20 und der Einrichtung 25 über eine Leitung 40. Über eine weitere Leitung 41 ist die Einrichtung 25 mit der zweiten Kamera 30 verbunden. Außerdem baut die Einrichtung 25 dieser Ausführungsform eine Verbindung 42 zum Internet 28 auf, um darüber Informationen einer entsprechend hinterlegten georeferenzierten Karte bereitstellen zu können.

## Patentansprüche

1. Verfahren zum Bestimmen und Einstellen eines durch eine Videokamera zu überwachenden Bereichs, wobei ein bei Installation und Kalibrierung der Kamera resultierender und von der Kamera erfasster Sichtbereich auf den zu überwachenden Bereich zugeschnitten wird, wobei zum Zuschneiden des erfassten Sichtbereichs auf den zu überwachenden Bereich Position und Orientierung der Kamera mit georeferenzierten Koordinaten, die einer georeferenzierten Karte des zu überwachenden Bereichs entnommen werden, beschrieben werden und anhand der georeferenzierten Koordinaten automatisch eine Maske bestimmt wird, die bei Abbildung auf den Sichtbereich Inhalte des Sichtbereichs außerhalb des zu überwachenden Bereichs maskiert, **dadurch gekennzeichnet, dass**
die Maske auf Grundlage von unter geometrischen Annahmen berechneten Sichtstrahlen der Kamera berechnet wird, wobei die Kamera ein Modul aufweist, mit dem über eine Programmierschnittstelle über das Internet auf einen externen Speicher zugegriffen wird, der Daten der georeferenzierten Karte enthält, wobei der zu überwachende Bereich bereits auf der georeferenzierten Karte markiert ist.

2. Verfahren nach Anspruch 1, bei dem Position und Orientierung der Kamera durch Position und Orientierung der Kamera im dreidimensionalen Raum definiert werden.

3. Verfahren nach einem der Ansprüche 1 oder 2, bei dem mit Hilfe der Maske die Inhalte des Sichtbereichs außerhalb des zu überwachenden Bereichs ausgegraut und/oder entfernt und/oder ausgeblendet werden.

4. Einrichtung für eine Kameraanordnung, insbesondere zur Durchführung des Verfahrens nach einem der Ansprüche 1 bis 3, wobei die Einrichtung mindestens ein Modul aufweist, das Zugriff auf eine georeferenzierte Karte hat und dazu konfiguriert ist, Position und Orientierung der Kamera mittels georeferenzierten Koordinaten zu beschreiben, wobei die Einrichtung ferner eine Recheneinheit aufweist, die dazu konfiguriert ist, ein bei Installation und Kalibrierung der Kamera resultierender und von der Kamera erfasster Sichtbereich auf den zu überwachenden Bereich zuzuschneiden und anhand der georeferenzierten Koordinaten automatisch eine Maske zu bestimmen, die bei Abbildung auf einen von der Kamera erfassten Sichtbereich Inhalte des Sichtbereichs außerhalb eines definierten, zu überwachenden Bereichs maskiert,
**dadurch gekennzeichnet, dass**
die Recheinheit dazu konfiguriert ist, die Maske auf Grundlage von unter geometrischen Annahmen berechneten Sichtstrahlen der Kamera zu berechnen, wobei mit dem dem Modul über eine Programmierschnittstelle über das Internet auf einen externen Speicher zugegriffen wird, der Daten der georeferenzierten Karte enthält, wobei der zu überwachende Bereich bereits auf der georeferenzierten Karte markiert ist.

5. Kameraanordung mit einer Kamera und einer Einrichtung nach Anspruch 4.

## Claims

1. Method for determining and setting an area to be monitored by a video camera, wherein a visual area that results from installation and calibration of the camera and is captured by a camera is tailored to the area to be monitored, wherein the captured visual area is tailored to the area to be monitored by describing the position and orientation of the camera using geo reference coordinates taken from a georeferenced map of the area to be monitored, and by using the georeferenced coordinates to automatically determine a mask that, when mapped onto the visual area, masks content of the visual area outside the area to be monitored, **characterized in that**
the mask is computed on the basis of visual rays of the camera that are computed on geometric assumptions, wherein the camera has a module that is used to access an external memory containing data of the georeferenced map via a programming interface via the Internet, the area to be monitored already being marked on the georeferenced map.

2. Method according to Claim 1, in which the position and orientation of the camera are defined by the position and orientation of the camera in three-dimensional space.

3. Method according to either of Claims 1 or 2, in which the mask is used to grey out and/or remove and/or hide the content of the visual area outside the area to be monitored.

4. Device for a camera arrangement, in particular for performing the method according to one of Claims 1 to 3, wherein the device has at least one module that has access to a georeferenced map and that is configured to describe the position and orientation of the camera by means of georeferenced coordinates, wherein the device further has a computation unit configured to tailor a visual area that results from installation and calibration of the camera and is captured by the camera to the area to be monitored and to use the georeferenced coordinates to automatically determine a mask that, when mapped onto a visual area captured by the camera, masks content of the visual area outside a defined area to be monitored, **characterized in that**
the computation unit is configured to compute the mask on the basis of visual rays of the camera that are computed on geometric assumptions, wherein the module is used to access an external memory containing data of the georeferenced map via a programming interface via the Internet, the area to be monitored already being marked on the georeferenced map.

5. Camera arrangement having a camera and a device according to Claim 4.

## Revendications

1. Procédé de détermination et de réglage d'une zone à surveiller par une caméra vidéo, un champ de vision résultant lors de l'installation et de l'étalonnage de la caméra et balayé par la caméra étant adapté en fonction de la zone à surveiller, l'adaptation du champ de vision balayé en fonction de la zone à surveiller étant effectuée en décrivant la position et l'orientation de la caméra avec des coordonnées géoréférencées qui sont relevées sur une carte géoréférencée de la zone à surveiller, et un masque étant défini automatiquement à l'aide des coordonnées géoréférencées qui, lorsqu'il est représenté sur le champ de vision, masque les contenus du champ de vision en-dehors de la zone à surveiller, **caractérisé en ce que**
le masque est calculé sur la base de rayons de vision de la caméra calculés en s'appuyant sur des hypothèses géométriques, la caméra possédant un module par le biais duquel est réalisé, par le biais d'une interface de programmation par le biais de l'Internet, un accès à une mémoire externe qui contient des données de la carte géoréférencée, la zone à surveiller étant déjà marquée sur la carte géoréférencée.

2. Procédé selon la revendication 1, selon lequel la position et l'orientation de la caméra sont définies par la position et l'orientation de la caméra dans l'espace tridimensionnel.

3. Procédé selon l'une des revendications 1 ou 2, selon lequel les contenus du champ de vision en-dehors de la zone à surveiller sont grisés et/ou supprimés et/ou masqués à l'aide du masque.

4. Dispositif pour un arrangement de caméra, notamment pour mettre en oeuvre le procédé selon l'une des revendications 1 à 3, le dispositif possédant au moins un module qui dispose d'un accès à une carte géoréférencée et qui est configuré pour décrire la position et l'orientation de la caméra au moyen de coordonnées géoréférencées, le dispositif possédant en outre une unité de calcul qui est configurée pour adapter un champ de vision résultant lors de l'installation et de l'étalonnage de la caméra et balayé par la caméra en fonction de la zone à surveiller, et pour définir automatiquement un masque à l'aide des coordonnées géoréférencées qui, lorsqu'il est représenté sur un champ de vision balayé par la caméra, masque les contenus du champ de vision en-dehors d'une zone à surveiller définie,
**caractérisé en ce que**
l'unité de calcul est configurée pour calculer le masque sur la base de rayons de vision de la caméra calculés en s'appuyant sur des hypothèses géométriques, le module servant à accéder, par le biais d'une interface de programmation par le biais de l'Internet, à une mémoire externe qui contient des données de la carte géoréférencée, la zone à surveiller étant déjà marquée sur la carte géoréférencée.

5. Arrangement de caméra comprenant une caméra et un dispositif selon la revendication 4.
